# EUROPÄISCHE PATENTSCHRIFT

(11) **EP 2 337 946 B1**
(45) Veröffentlichungstag und Bekanntmachung des Hinweises auf die Patenterteilung: **01.05.2019**
(21) Anmeldenummer: 09782229.0
(22) Anmeldetag: 26.08.2009
(51) Int. Cl.: F02N 11/08

(54) **VERFAHREN UND VORRICHTUNG EINER START-STOPP-STEUERUNG FÜR EINE BRENNKRAFTMASCHINE**
METHOD AND APPARATUS FOR A START-STOP CONTROL FOR AN INTERNAL COMBUSTION ENGINE
PROCÉDÉ ET DISPOSITIF DE COMMANDE ARRÊT-MARCHE POUR UN MOTEUR À COMBUSTION INTERNE

(30) Priorität: 20.10.2008 DE 102008042946
(43) Veröffentlichungstag der Anmeldung: 29.06.2011
(73) Patentinhaber: SEG Automotive Germany GmbH, 70499 Stuttgart (DE)
(72) Erfinder: ROESSLE, Markus, 70199 Stuttgart (DE); MAURITZ, Ewald, 71287 Weissach (DE); SENGEBUSCH, Falco, 70469 Stuttgart-Feuerbach (DE)
(74) Vertreter: Steinbauer, Florian
(86) Internationale Anmeldenummer: PCT/EP2009/061013
(87) Internationale Veröffentlichungsnummer: WO 2010/046164

(56) Entgegenhaltungen:
- EP-A2- 1 457 652
- DE-A1-102005 016 053
- DE-A1-102006 011 644
- JP-A- 2005 330 813
- JP-A- 2007 032 388

## Beschreibung

### Stand der Technik

Die Erfindung bezieht sich auf ein Verfahren einer Steuerung für einen Start-Stopp-Betrieb einer Brennkraftmaschine in einem Kraftfahrzeug, wobei die Steuerung eine Startvorrichtung mit einem Startermotor und einer Einspurvorrichtung ansteuert, um die Brennkraftmaschine zu starten und einen Start-Stopp-Betrieb auszuführen, wobei die Drehzahl und die Position einer Kurbelwelle von der Brennkraftmaschine mittels einer Detektorvorrichtung erfasst wird. Die Erfindung bezieht sich ferner auf ein Computerprogrammprodukt sowie auf eine Steuerung für einen Start-Stopp-Betrieb der Brennkraftmaschine in einem Kraftfahrzeug, wobei die Brennkraftmaschine mittels einer elektrischen Maschine als Startermotor startbar ist und die Steuerung einen Mikrocomputer mit einem Programmspeicher aufweist, um den Startermotor mit einer Einspurvorrichtung zum Einspuren eines Starterritzels in den Zahnkranz einer Brennkraftmaschine definiert anzusteuern.

Es ist bekannt, zur Einsparung von Kraftstoff und Emissionen die Brennkraftmaschine in einem Fahrzeug durch eine Motorsteuerung beispielsweise an Ampeln oder an anderen Verkehrshindernissen, die zu einem kurzfristigen Stopp zwingen, nach bestimmten Abschaltbedingungen, insbesondere nach einem bestimmten Zeitablauf auszuschalten. Gewöhnlicher Weise wird eine Brennkraftmaschine mittels eines von einem Startermotor antreibbaren Starterritzels gestartet, das in einen Zahnkranz einer Brennkraftmaschine eingespurt wird. Für eine solche Konstruktion der Brennkraftmaschine, die mit Hilfe eines Starterritzels gestartet wird, gibt es für einen Wiederstart Mindestzeiten, die abgewartet werden müssen, bis die Brennkraftmaschine wieder gestartet werden kann.

Aus der DE 10 2006 011 644 A1 ist eine Vorrichtung und ein Verfahren zum Betrieb einer Vorrichtung mit einem Starterritzel und einem Zahnkranz einer Brennkraftmaschine bekannt, wobei die Drehzahl des Zahnkranzes und des Starterritzels ermittelt werden, um das Starterritzel nach dem Ausschalten der Brennkraftmaschine mit im Wesentlichen gleicher Drehzahl beim Auslaufen der Brennkraftmaschine einzuspuren. Das Starterritzel bleibt bis zum Andrehen der Brennkraftmaschine in einem eingespurten Zustand.

Die DE 10 2006 039 112 A1 beschreibt ein Verfahren zum Bestimmen der Drehzahl des Starters für einen Kfz-Verbrennungsmotor. Es wird ferner beschrieben, dass der Startermotor ein eigenes Starter-Steuergerät umfasst, um die Drehzahl des Starters zu berechnen und in einem Start-Stopp-Betrieb das Starterritzel vom Startermotor zuerst ohne Einspuren zu beschleunigen, wenn ein Selbststart des Verbrennungsmotors aufgrund gesunkener Drehzahl nicht mehr möglich ist. Das Starterritzel wird mit synchroner Drehzahl in den Zahnkranz des auslaufenden Verbrennungsmotors eingerückt.

Die EP 1 041 275 B1 beschreibt eine Startvorrichtung zum Andrehen von einem Zahnkranz einer Brennkraftmaschine mittels eines von einem Startermotor antreibbaren Starterritzels. Um eine Gefahr der Überlastung der einzelnen Zähne des Starterritzels oder des Zahnkranzes, die aufeinander wirken, zu vermeiden, wird der Startermotor nach dem Beginn des Einspurens zunächst abgeschaltet und nach einem ausreichend tiefen Einspuren der Startermotor zunächst mit Teillasten und anschließend mit Volllasten angetrieben.

Die JP 2005 330813 A zeigt ein Verfahren zum Steuern eines Start-Stopp-Betriebs einer Brennkraftmaschine in einem Kraftfahrzeug, wobei eine Startvorrichtung mit einem Startermotor und einer Einspurvorrichtung angesteuert wird, um die Brennkraftmaschine zu starten und einen Start-Stopp-Betrieb auszuführen, wobei die Drehzahl und die Position der kurbelwelle erfasst wird, wobei nach Ausschalten der Brennkraftmaschine ein Zeitpunkt zum Einspuren in einen Zahnkranz bestimmt wird.

Die nachveröffentlichte WO 2010/015449 A1 beschreibt ein Verfahren, mit dem der Verlauf der Drehzahl bei auslaufender Brennkraftmaschine möglichst genau prädiziert werden kann, um so möglichst genau den Zeitpunkt zu ermitteln, mit dem das Starterritzel mit gleicher Drehzahl wie die Kurbelwelle in den Zahnkranz eingespurt werden kann. Um den Verlauf der Drehzahl möglichst präzise zu ermitteln, wird die Drehzahl der Brennkraftmaschine jeweils in oberen Totpunkten ZOT ermittelt, und der Abfall der kinetischen Energie bzw. der Drehzahl der Brennkraftmaschine über der Zeit berechnet.

Es ist Aufgabe der vorliegenden Erfindung, ein Verfahren, ein Computerprogrammprodukt und eine Steuerung der eingangs genannten Art derart weiterzubilden, um einen Fahrzeugkomfort im Start-Stopp-Betrieb zu verbessern und das Einspuren eines Starterritzels in den Zahnkranz mit auslaufender Drehzahl mit reduziertem Geräusch und Verschleiß zu realisieren.

### Offenbarung der Erfindung

Erfindungsgemäß wird die Aufgabe durch den Gegenstand der Patentansprüche 1, 7 und 8 gelöst. Vorteilhafte Weiterbildungen ergeben sich aus den abhängigen Ansprüchen.

Ein Erfindungsgedanke ist, einen charakteristischen Drehzahlverlauf beim Auslaufen einer Brennkraftmaschine zum Einspuren des Starterritzels in den Zahnkranz der Brennkraftmaschine zu berücksichtigen und somit ein geringeres Geräusch beim Einspuren und einen geringeren Verschleiß hervorzurufen. Ferner wird der Einspurvorgang sicher mit Erfolg ausgeführt.

Die Aufgabe wird dadurch gelöst, dass nach Ausschalten der Brennkraftmaschine ein Zeitpunkt zum Einspuren in einen Zahnkranz einer auslaufenden Brennkraftmaschine bestimmt wird. Nach dem Ausschalten der Brennkraftmaschine gibt es ein charakteristisches Auslaufverhalten, gemäß dem es Einspurzeitpunkte gibt, die günstig sind, weil die Drehzahl sich zeitlich gesehen nicht schnell ändert und es wiederum bestimmte Zeitintervalle gibt, in denen sich die Drehzahl sehr schnell abnehmend ändert und deshalb ein Zeitpunkt zum Einspuren ungünstiger ist.

Erfindungsgemäß wird somit nach dem Ausschalten der Brennkraftmaschine ein Zeitpunkt zum Einspuren bestimmt, in dem die Brennkraftmaschine eine in einem gewissen Toleranzbereich konstante, auslaufende Drehzahl aufweist. Somit ist die Geräuschentwicklung reduziert und der Verschleiß beim Einspuren minimiert.

Gemäß einem die Erfindung weiterbildenden Verfahren wird die Drehzahl für einen vorbestimmten Einspurzeitpunkt im Voraus der auslaufenden Brennkraftmaschine aus mindestens zwei bevorzugten charakteristischen, Drehzahlwerten, insbesondere an zündbaren oberen Totpunkten von Zylindern der Brennkraftmaschine, berechnet. Somit werden gegenwärtige Einflüsse, die auf das Auslaufverhalten der Brennkraftmaschine Einfluss nehmen, wie beispielsweise Temperatur oder sich ändernde Reibwerte berücksichtigt. Durch die Vorausberechnung der Drehzahl aufgrund von charakteristischen Drehzahlwerten ist es mittels eines einfachen Verfahrens und wenigen Datenwerten möglich, eine Drehzahl für einen vorbestimmten Zeitpunkt zum Einspuren der Brennkraftmaschine zu bestimmen und den Startermotor so anzusteuern, dass die Drehzahldifferenz zwischen Starterritzel und Zahnkranz minimiert klein ist.

Erfindungsgemäß wird als Zeitpunkt zum Einspuren des Starterritzels ein Zeitpunkt in einem Toleranzbereich kurz vor oder kurz nach einem zündbaren oberen Totpunkt der Brennkraftmaschine berechnet wird, in dem die Drehzahl die Brennkraftmaschine eine, im Wesentlichen kleine Änderung der Drehzahl über die Zeit aufweist. Eine solche sogenannte Plateauphase weist in einem bestimmten Zeitfenster kurz vor und nach einem oberen Totpunkt in einem bestimmten Toleranzbereich also kleine Drehzahländerungen einer auslaufenden Brennkraftmaschine auf. Ein Einspurzeitpunkt in diesem Zeitfenster einer Plateau-Phase ist also bevorzugt. Ein Kolben in einem Zylinder einer Brennkraftmaschine minimiert seine Geschwindigkeit, wenn er an den oberen Zünd-Totpunkten (ZOT) kommt, da Luft im Zylinder komprimiert wird. Nach dem Überwinden des Totpunkts wird der Kolben durch komprimierte Luft wieder beschleunigt, so dass die Drehzahl leicht zunimmt, bzw. weniger schnell abfällt. Diese Zeitdauer kann in einem gewissen Toleranzbereich als konstant angesehen werden und als Plateau bezeichnet werden.

Bevorzugt wird der Startermotor nun derart bestromt, dass er im Zeitpunkt eines solchen Plateaus das Starterritzel auf eine voraus bestimmte Drehzahl beschleunigt und somit das Starterritzel zu einem vorbestimmten Zeitpunkt einspurbar ist.

Um elektrische Energie zu sparen und das Bordnetz nicht stark zu belasten, wird gemäß einem weiter bevorzugten Verfahren der Startermotor zeitlich nach einem Zeitpunkt t₁, der dem Ausschalten der Brennkraftmaschine entspricht, zum Einspuren zu einem Zeitpunkt t₂ bestromt und auf eine vorausberechnete Drehzahl beschleunigt.

Gemäß einem weiter bevorzugten Verfahren wird das Starterritzel in einem Zeit-Drehzahl-Fenster der Brennkraftmaschine eingespurt, indem die Drehzahl der Brennkraftmaschine in einem Zeit-Drehzahl-Kennfeld ein Plateau ausbildet. Dies hat wie oben bereits erläutert, den Vorteil, dass die Drehzahl des vom Startermotor angetriebenen Starterritzels besser angeglichen werden kann und die Drehzahl der Brennkraftmaschine zu einer beschleunigten Drehzahl vom Startermotor parallel auch beschleunigt, wenn das Einspuren kurz nach dem zündbaren oberen Totpunkt vorgesehen ist.

Weiter bevorzugt wird die Einspurvorrichtung zu einem Zeitpunkt t₃ bestromt, um zum Zeitpunkt t₄ das Starterritzel in den Zahnkranz mit im Wesentlichen gleicher auf Umlaufgeschwindigkeit in einem Zeit-Drehzahl-Fenster mit einem Drehzahl-Plateau der Brennkraftmaschine einzuspuren. Der Zeitpunkt t₃ ist im Voraus berechnet.

Um einen möglichst breiten Anwendungsbereich zu ermöglichen, wird gemäß einem alternativen Verfahren, wenn die Drehzahl der Brennkraftmaschine zu einem letzten Plateau oberhalb der maximalen Drehzahl des Startermotors liegt, ein neuer Zeitpunkt t₄₀ bestimmt, in dem das Starterritzel in den Zahnkranz der Brennkraftmaschine mit einer definierten Drehzahl eingespurt wird. Somit wird der Zeitpunkt an die Drehzahl des Startermotors angepasst, um das Starterritzel in einen sich drehenden, auslaufenden Zahnkranz einer Brennkraftmaschine einzuspuren. Durch ein Einspuren des Starterritzels in den Zahnkranz einer auslaufenden Brennkraftmaschine ist im Start-Stopp-Betrieb die Verfügbarkeit zum Starten der Brennkraftmaschine schneller gegeben.

Die Aufgabe wird auch durch ein Computerprogrammprodukt gemäß Anspruch 8 gelöst.

Das Computerprogrammprodukt hat den Vorteil, dass es keine zusätzlichen Bauteile im Fahrzeug erfordert, sondern sich als Modul in eine bereits vorhandene Steuerung im Fahrzeug umsetzen lässt. Das Computerprogrammprodukt kann beispielsweise in der Motorsteuerung, einer separaten eigenen Steuerung oder in einer Startersteuerung, als körperliches Medium in Form eines Halbleiterspeichers, vorgesehen sein. Das Computerprogrammprodukt hat den weiteren Vorteil, dass es leicht an individuelle bestimmte Kundenwünsche anpassbar ist, so wie eine Verbesserung der Betriebsstrategie durch verbesserte empirische Werte ermöglicht.

Die Aufgabe wird auch mit einer Steuerung mit Detektionsvorrichtung und Einspurvorrichtung gemäß Anspruch 7 gelöst. Die Steuerung kann entweder in einer Motorsteuerung oder in einer separaten Steuerung beispielsweise als Startersteuerung ausgebildet sein. Die Steuerung steht mit der Motorsteuerung über ein Bussystem oder eine andere geeignete Verbindung in Informationskontakt, um aktuelle Drehzahlwerte zu erhalten. Die Steuerung hat den weiteren Vorteil, dass sie bereits im Wesentlichen für das Ausführen eines Start-Stopp-Betriebs in einem Fahrzeug bereits vorgesehen ist und somit durch geringfügige Änderungen zur Umsetzung der vorliegenden Erfindung einsetzbar ist.

Es versteht sich, dass die vorstehend genannten und nachstehend noch zu erläuternden Merkmale nicht nur in der jeweils angegebenen Kombination, sondern auch in anderen Kombinationen verwendbar sind.

### Kurze Bescheibung der Zeichnungen

Die Erfindung wird im Folgenden anhand eines Ausführungsbeispiels unter Bezugnahme auf Zeichnungen näher erläutert. Es zeigen:
- Fig. 1: einen schematischen Schaltplan von Antriebskomponenten zur Ausführung des erfindungsgemäßen Verfahrens,
- Fig. 2: ein Flussdiagramm des erfindungsgemäßen Verfahrens und
- Fig. 3: ein Zeit-Drehzahl-Diagramm gemäß dem erfindungsgemäßen Verfahren.

### Ausführungsformen der Erfindung

Die Fig. 1 zeigt einen schematischen Schaltplan von allen wesentlichen Antriebskomponenten zur Ausführung des erfindungsgemäßen Verfahrens. Eine Brennkraftmaschine 1 mit Zylindern 11, 12, 13, 14 weist eine Kurbelwelle 2 auf, mittels der die Brennkraftmaschine 1 gestartet wird. Um die Drehzahl und die Position der Kurbelwelle 2 zu bestimmen, befindet sich ein Zahnrad 3 mit Zähnen und mindestens einer Lücke als Synchronmarke asymmetrisch an einem Ende der Kurbelwelle 2, um die Kurbelwellenposition und die Drehzahl mit einer feststehend montierten Detektorvorrichtung 4 erfassen zu können. Die Detektorvorrichtung 4 ist mit einer Motorsteuerung 5 verbunden. Die Motorsteuerung 5 hat weitere Aktoren und Sensoren an der Brennkraftmaschine 1, um die Brennkraftmaschine 1 definiert anzusteuern.

Die Brennkraftmaschine 1 wird mittels eines an der Kurbelwelle 2 befestigten Zahnkranzes 6 von einer Startvorrichtung 7 gestartet. Die Startvorrichtung 7 umfasst einen Startermotor 8 mit einem darauf axial beweglichen Starterritzel 9 zum Einspuren in den Zahnkranz 6. Das Starterritzel 9 wird auf einer Starterachse vom Startermotor 8 in einer als Einspurrelais ausgebildeten Einspurvorrichtung 10 axial bewegt. Die Einspurvorrichtung 10 und der Startermotor 8 werden von einer Startersteuerung 15 definiert angesteuert. Die Startersteuerung 15 kann die Einspurvorrichtung 10 unabhängig von der Bestromung des Startermotors 8 über elektronische Leistungsschalter und mindestens ein Schalterrelais definiert ansteuern.

Die Steuerung 15 umfasst einen Mikrocomputer 16 mit einem Programmspeicher 17, indem ein erfindungsgemäßes Computerprogrammprodukt beispielsweise in Form eines Halbleiterspeichers abgespeichert ist. Die Startersteuerung 15 steht über ein herkömmliches Bussystem 19 mit dem Mikrocomputer 16 in Informationskontakt, um beispielsweise Informationen zum Ausführen eines Start-Stopp-Betriebs zu erhalten.

Die Fig. 2 zeigt ein Flussdiagramm mit einem Ablauf gemäß einem erfindungsgemäßen Verfahren. In einem Schritt S1 wird die Brennkraftmaschine 1 aufgrund von Abschaltbedingungen, die die Motorsteuerung 5 feststellt, ausgeschaltet. Die Abschaltbedingungen werden über ein herkömmliches Bussystem 19 der Startersteuerung 15 mit dem Mikrocomputer 16 mitgeteilt.

Die Motorsteuerung erhält die Startersteuerung in einem Schritt S2 die Drehzahl und die Kurbelwellenposition der Brennkraftmaschine, also dass sie gemäß eines Berechnungsalgorithmus in einem Schritt S3 einen geeigneten Zeitpunkt zum Einspuren des Starterritzels 9 in den Zahnkranz 6 von der Brennkraftmaschine 1 berechnet und festlegt. Die Drehzahl wird vorzugsweise aus wenigen Daten, insbesondere charakteristischen Daten, beispielsweise dem zündbaren oberen Totpunkten ZOTs der Brennkraftmaschine 1 im auslaufendem Zustand gemessen. Aus mindestens zwei dieser Werte wird erfindungsgemäß ein zündbarer oberer Totpunkt ZOT ausgewählt, um das Starterritzel 9 in den Zahnkranz 6 einzuspuren. Vorzugsweise wird der Zeitpunkt etwas nach dem zündbaren oberen Totpunkt ZOT gewählt, ungefähr in der Mitte eines Zeitfensters in einem Toleranzbereich, in dem die Änderung der Drehzahl der Brennkraftmaschine 1 über einen Zeitraum von beispielsweise 5 Millisekunden sehr klein ist und die Drehzahl sich sogar im Bereich von ca. 5 Millisekunden leicht erhöht. Dieser Bereich wird auch als Plateau der Drehzahl bezeichnet.

Optional werden in einem Abfrageschritt A1 die Kurbelwellenposition und die Drehzahl weiter gemessen und abgefragt und gegebenenfalls der Zeitpunkt zum Einspuren korrigiert.

In einem Schritt S4 wird zu einem Zeitpunkt t₂ der Startermotor 8 bestromt, um zum definierten Zeitpunkt t₄ das Starterritzel 9 mit einer im Wesentlichen gleichen Umlaufdrehzahl W in den Zahnkranz der Brennkraftmaschine 1 einspuren zu können.

Optional werden in einem Abfrageschritt A2 die Drehzahl und die Kurbelwellenposition weiter abgefragt, ob der vorausberechnete Zeitpunkt noch richtig ist und gegebenenfalls an die neu gemessenen Werte angepasst.

Im Schritt S5 wird gegebenenfalls die Drehzahl des Startermotors 1 überprüft und gegebenenfalls angepasst.

Im Schritt S6 wird zu einem Zeitpunkt t₃ die Einspurvorrichtung 10 bestromt, um innerhalb einer vorher bestimmten Einspurzeit bzw. Reaktionszeit der Einspurvorrichtung das Starterritzel 9 zum vorausberechneten Einspurzeitpunkt t₄ im gewünschten Toleranzbereich mit einer kleinen Änderung der abnehmenden, auslaufenden Drehzahl von der Kurbelwelle 2 das Starterritzel 9 in den Zahnkranz 6 einzuspuren.

In einer Abfrage A0 wird geprüft, ob ein Startwunsch von der Motorsteuerung 5 detektiert wird. Wird dies bejahrt, so wird in einem Schritt S7 die Brennkraftmaschine 1 gestartet, in dem der Startermotor 8 stärker bestromt wird, gegebenenfalls mit einem maximalen Andrehstrom.

Wird noch kein Startwunsch detektiert, so läuft der Startermotor 8 im eingespurten Zustand mit der Brennkraftmaschine 1 weiter bis gegebenenfalls zum Stillstand aus. Das Verfahren kehrt wieder zum Abfrageschritt A0 zurück und wiederholt sich in der Schleife bis ein Startwunsch festgestellt wird, so dass die Brennkraftmaschine aufgrund eines kurzfristigen Stopps wieder gestartet wird.

Die Fig. 3 zeigt eine Zeit-Drehzahl-Kennlinie K2 einer Kurbelwelle 2 von einer Brennkraftmaschine 1 und die Drehzahl des Startermotors 8. Zu einem Zeitpunkt t₁ wird die Brennkraftmaschine ausgeschaltet. Die Drehzahl der Kurbelwelle verläuft, gemäß der Fig.3 mit einer großen zeitlichen Auflösung, gemäß einer sehr charakteristischen Kennlinie. Es ergeben sich in immer größer werdenden zeitlichen Abständen größere Stufen, in denen die Drehzahl aufgrund eines Durchschreitens eines Kolben in den einzelnen Zylindern in den zündbaren oberen Totpunkten ZOTs zuerst abgebremst wird und dann wieder nach Kompression von Luft im Zylinder beschleunigt wird. In einem der letzten, wie in der Fig. 3 gezeigt, vorzugsweise im letzten Plateau P1 eines Zeitfensters Z1 von ca. 5 Millisekunden und eines Drehzahltoleranzbereichs D1 von ca. 10 Umdrehungen pro Minute wird der im Voraus berechnete Einspurzeitpunkt t₄ gelegt. Zum Zeitpunkt t₂ wird der Startermotor 8 bestromt und mit einer zur Zeit proportionalen Drehzahl gemäß der Kennlinie S8 beschleunigt. Kurz vor dem Einspuren zum Zeitpunkt t₃ wird die Einspurvorrichtung 10 bestromt, um das Starterritzel 8 rechtzeitig im Zeit- und Drehzahlfenster Z1, D1 im sogenannten Drehzahl-Plateau P1 einzuspuren. Somit sind die Geräusche zum Einspuren und ein Verschleiß äußerst niedrig. Die Verfügbarkeit zum Wiederstart der Brennkraftmaschine ist zeitlich deutlich früher vor einem Stillstand der Kurbelwelle 2 gegeben. Außerdem wird das Starterritzel 9 mit großer Sicherheit eingespurt und wird nicht aufgrund von beispielsweise einer zu großen Drehzahldifferenz durch eine Zahn-auf-Zahn-Stellung entgegen der antreibenden Richtung von der Einspurvorrichtung 10 zurückgestoßen. Die Fig. 3 zeigt ferner die mögliche Drehzahldifferenz der Drehzahl S8 vom Startermotor 8 zu Beginn des Drehzahl-Plateaus P1 der Brennkraftmaschine 1 durch einen Pfeil S8-N und am Ende des Drehzahl-Plateaus zum Zeitpunkt t₅, wenn die Drehzahl der Brennkraftmaschine wieder verstärkt abgebremst wird. Die Drehzahldifferenz des Startermotors 8 der Drehzahl der Brennkraftmaschine 1 ist durch einen Pfeil S8+N dargestellt. Der Zeitpunkt t₂ und der Zeitpunkt t₃ fällt in dieser besonderen Ausführungsform mit dem Beginn des Drehzahl-Plateaus P1 zusammen. Alle Figuren zeigen lediglich schematische nicht maßstabsgerechte Darstellungen. Im Übrigen werden insbesondere auf die zeichnerische Darstellungen für die Erfindung als Wesentlich verwiesen.

## Patentansprüche

1. Verfahren einer Steuerung für einen Start-Stopp-Betrieb einer Brennkraftmaschine (1) in einem Kraftfahrzeug, wobei die Steuerung eine Startvorrichtung (7) mit einem Startermotor (8) und einer Einspurvorrichtung (10) ansteuert, um die Brennkraftmaschine (1) zu starten und einen Start-Stopp-Betrieb auszuführen, wobei die Drehzahl und die Position einer Kurbelwelle (2) von der Brennkraftmaschine (1) mittels einer Detektorvorrichtung (4) erfasst wird, wobei nach Ausschalten der Brennkraftmaschine (1) ein Zeitpunkt zum Einspuren in einen Zahnkranz (6) einer auslaufenden Brennkraftmaschine (1) bestimmt wird,
wobei als Zeitpunkt zum Einspuren des Starterritzels (9) ein Zeitpunkt in einem Toleranzbereich kurz vor oder kurz nach einem zündbaren oberen Totpunkt (ZOT) der Brennkraftmaschine (1) berechnet wird, in dem die Drehzahl der Brennkraftmaschine (1) eine im Wesentlichen kleine Änderung der Drehzahl über die Zeit aufweist.

2. Verfahren nach Anspruch 1, **dadurch gekennzeichnet, dass** die Drehzahl für einen vorbestimmten Einspurzeitpunkt im Voraus der auslaufenden Brennkraftmaschine (1) aus mindestens zwei, bevorzugt charakteristischen, Drehzahlwerten, insbesondere an zündbaren oberen Totpunkten (ZOTs) von Zylindern (11, 12, 13, 14), berechnet wird.

3. Verfahren nach einem der Ansprüche 1 bis 2, **dadurch gekennzeichnet, dass** der Startermotor (8) zeitlich nach einem Zeitpunkt t₁, der dem Ausschalten der Brennkraftmaschine entspricht, zu einem bestimmten Zeitpunkt t₂ bestromt wird und auf eine im Voraus berechnete Drehzahl zum Einspuren beschleunigt wird.

4. Verfahren nach einem der Ansprüche 1 bis 3, **dadurch gekennzeichnet, dass** das Starterritzel (9) in einem Zeit-Drehzahl-Kennlinienfeld der Brennkraftmaschine (1) eingespurt wird, indem die Drehzahl der Brennkraftmaschine (1) im Zeit-Drehzahl-Kennlinienfeld ein Plateau ausbildet.

5. Verfahren nach einem der Ansprüche 1 bis 4, **dadurch gekennzeichnet, dass** die Einspurvorrichtung (10) zu einem Zeitpunkt t₃ bestromt wird, um zum Zeitpunkt t₄ das Starterritzel (9) in den Zahnkranz (6) mit im Wesentlichen gleichen Umlaufgeschwindigkeiten in einem Zeit-Drehzahl-Fenster mit einem Drehzahlplateau der Brennkraftmaschine (1) einzuspuren.

6. Verfahren nach einem der Ansprüche 1 bis 5, **dadurch gekennzeichnet, dass** wenn die Drehzahl der Brennkraftmaschine (1) mit einem letzten Plateau oberhalb der maximalen Drehzahl des Startermotors (8) liegt, ein neuer Zeitpunkt t₄₀ bestimmt wird, an dem das Starterritzel (9) in den Zahnkranz (6) der Brennkraftmaschine (1) mit einer definierten Drehzahl eingespurt wird.

7. Steuerung für einen Start-Stopp-Betrieb einer einen Zahnkranz (6) und eine Kurbelwelle (2) aufweisenden Brennkraftmaschine (1) in einem Kraftfahrzeug mit einer Detektorvorrichtung (4) zur Detektion einer Position der Kurbelwelle (2) und einer Startvorrichtung (7) mit einem Startermotor (8) und einer Einspurvorrichtung (10) zum Einspuren eines Starterritzels (9) in den Zahnkranz (6), wobei die Brennkraftmaschine (1) mittels einer elektrischen Maschine als Startermotor (8) startbar ist und die Steuerung einen Mikrocomputer (16) mit einem Programmspeicher (17) aufweist, um die Startvorrichtung (7) definiert anzusteuern, **dadurch gekennzeichnet, dass** der Mikrocomputer (16) als Auswerte- und Steuereinrichtung ausgebildet ist, um die Startvorrichtung (7) definiert anzusteuern, wobei in den Programmspeicher (17) ein Computerprogramm geladen ist, um die Schritte des Verfahrens gemäß einem der Ansprüche 1 bis 6 auszuführen.

8. Computerprogrammprodukt mit Programmbefehlen, die bewirken, dass die Vorrichtung nach Anspruch 7 alle Schritte eines Verfahrens nach einem der Ansprüche 1 bis 6 ausführt.

## Claims

1. A method for controlling a start/stop operation of an internal combustion engine (1) in a motor vehicle, wherein the controlling controls a starting device (7) having a starter motor (8) and an engaging device (10) in order to start the internal combustion engine (1) and carry out a start/stop operation, the rotational speed and the position of a crankshaft (2) of the internal combustion engine (1) being detected by means of a detector device (4), wherein, after the internal combustion engine (1) has been switched off, a time for engaging into a gear rim (6) of a decelerating internal combustion engine (1) is determined,
wherein the time for engaging of the starter pinion (9) is calculated as a time in a tolerance range shortly before or shortly after an ignitable top dead centre (ZOT) of the internal combustion engine (1), in which time the rotational speed of the internal combustion engine (1) has a substantially small change in the rotational speed over time.

2. A method according to claim 1, **characterized in that** the rotational speed for a predetermined engaging time is calculated in advance of the decelerating internal combustion engine (1) from at least two, preferably characteristic, rotational speed values, in particular at ignitable top dead centres (ZOTs) of cylinders (11, 12, 13, 14).

3. A method according to any one of the claims 1 to 2, **characterized in that** the starter motor (8) is energized at a specific time t₂ after a time t₁, which corresponds to switching off the internal combustion engine, and is accelerated for engaging to a speed calculated in advance.

4. A method according to any one of claims 1 to 3, **characterized in that** the starter pinion (9) is engaged in a time/rotational speed characteristic curve field of the internal combustion engine (1) by forming a plateau in the time/rotational speed characteristic curve field by the rotational speed of the internal combustion engine (1).

5. A method according to any one of claims 1 to 4, **characterized in that** the engaging device (10) is energized at a time t₃ in order to engage the starter pinion (9) into the gear rim (6) at the time t₄ at substantially identical rotational speeds in a time rotational speed window with a rotational speed plateau of the internal combustion engine (1).

6. A method according to any one of claims 1 to 5, **characterized in that** a new time t₄₀ is determined at which the starter pinion (9) is engaged into the gear rim (6) of the internal combustion engine (1) with a defined rotational speed, when the rotational speed of the internal combustion engine (1) is with a last plateau above the maximum rotational speed of the starter motor (8).

7. A control device for a start/stop operation of an internal combustion engine (1) in a motor vehicle having a gear rim (6) and a crankshaft (2), having a detector device (4) for detecting a position of the crankshaft (2) and a starting device (7) having a starter motor (8) and an engaging device (10) for engaging a starter pinion (9) into the gear rim (6), the internal combustion engine (1) being startable by means of an electric machine as starter motor (8), and the controller having a microcomputer (16) with a program memory (17) in order to control the starting device (7) in a defined manner, **characterized in that** the microcomputer (16) is designed as an evaluation and control device in order to control the starting device (7) in a defined manner, a computer program being loaded into the program memory (17) in order to execute the steps of the method in accordance with one of claims 1 to 6.

8. A computer program product having program instructions which cause the device according to claim 7 to perform all steps of a method according to any one of claims 1 to 6.

## Revendications

1. Procédé destiné à commander une fonction de marche-arrêt d'un moteur à combustion interne (1) dans un véhicule automobile, dans lequel la commande pilote un dispositif de démarrage (7) avec un moteur de démarreur (8) et un dispositif d'engrènement (10) de manière à démarrer le moteur à combustion interne (1) et à exécuter une fonction de marche-arrêt, dans lequel la vitesse de rotation et la position d'un vilebrequin (2) du moteur à combustion interne (1) sont déterminées au moyen d'un dispositif de détection (4), dans lequel, après l'arrêt du moteur à combustion interne (1), un instant d'engrènement dans une couronne dentée (6) d'un moteur à combustion interne en roue libre (1) est déterminé,
dans lequel un instant situé dans une plage de tolérance juste avant ou juste après un point mort haut inflammable (ZOT) du moteur à combustion interne (1) est calculé en tant qu'instant d'engrènement d'un pignon de démarreur (9), la vitesse de rotation du moteur à combustion interne (1) ayant une variation sensiblement réduite de la vitesse de rotation en fonction du temps.

2. Procédé selon la revendication 1, **caractérisé en ce que** la vitesse de rotation est calculée à l'avance pour un instant d'engrènement prédéterminé du moteur à combustion interne en roue libre (1) à partir d'au moins deux valeurs de vitesse de rotation, de préférence caractéristiques, en particulier à des points hauts inflammables (ZOT) de cylindres (11, 12, 13, 14).

3. Procédé selon l'une des revendications 1 à 2, **caractérisé en ce que** le moteur de démarreur (8) est alimenté temporairement en courant après un instant t₁ qui correspond à l'arrêt du moteur à combustion interne, jusqu'à un instant t₂ déterminé et est accéléré jusqu'à une vitesse de rotation calculée à l'avance en vue de l'engrènement.

4. Procédé selon l'une des revendications 1 à 3, **caractérisé en ce que** le pignon de démarreur (9) est engrené dans un champ de courbes caractéristiques de temps-vitesse de rotation du moteur à combustion interne (1), la vitesse de rotation du moteur à combustion interne (1) formant un plateau dans le champ de courbes caractéristiques de temps-vitesse de rotation.

5. Procédé selon l'une des revendications 1 à 4, **caractérisé en ce que** le dispositif d'engrènement (10) est alimenté en courant à un instant t₃, afin d'engrener à l'instant t₄ le pignon de démarreur (9) dans la couronne dentée (6) avec des vitesses de rotation sensiblement identiques sur une fenêtre de temps-vitesse de rotation avec un plateau de vitesse de rotation du moteur à combustion interne (1).

6. Procédé selon l'une des revendications 1 à 5, **caractérisé en ce que** lorsque la vitesse de rotation du moteur à combustion interne (1) avec un dernier plateau est supérieure à la vitesse de rotation maximale du moteur de démarreur (8), un nouvel instant t₄₀ est déterminé auquel le pignon de démarreur (9) est engrené dans la couronne dentée (6) du moteur à combustion interne (1) avec une vitesse de rotation définie.

7. Commande pour une fonction de marche-arrêt d'un moteur à combustion interne (1) comportant une couronne dentée (6) et un vilebrequin (2) dans un véhicule automobile, comportant un dispositif de détection (4) pour détecter une position du vilebrequin (2) et un dispositif de démarrage (7) avec un moteur de démarreur (8) et un dispositif d'engrènement (10) pour engrener un pignon de démarreur (9) dans la couronne dentée (6), dans lequel le moteur à combustion interne (1) peut être démarré au moyen d'une machine électrique faisant office de moteur de démarreur (8) et la commande comporte un microcalculateur (16) avec une mémoire de programme (17) afin de commander sélectivement le dispositif de démarrage (7), **caractérisée en ce que** le microcalculateur (16) est configuré comme un dispositif d'analyse et de commande afin de commander sélectivement le dispositif de démarrage (7), dans lequel un programme informatique est chargé dans la mémoire de programme (17) afin de mettre en oeuvre les étapes du procédé selon l'une des revendications 1 à 6.

8. Produit de programme informatique avec des instructions de programme qui amènent le dispositif selon la revendication 7 à mettre en oeuvre toutes les étapes d'un procédé selon l'une des revendications 1 à 6.
